# EUROPÄISCHE PATENTSCHRIFT

(11) **EP 0 068 329 B1**
(45) Veröffentlichungstag und Bekanntmachung des Hinweises auf die Patenterteilung: **15.04.1987**
(21) Anmeldenummer: 82105312.1
(22) Anmeldetag: 17.06.1982
(51) Int. Cl.: A47B 17/03

(54) **Schreibtisch**
Writing table
Bureau

(30) Priorität: 30.06.1981 DE 3125654
(43) Veröffentlichungstag der Anmeldung: 05.01.1983
(73) Patentinhaber: Fritz Osterloh GmbH & Co. KG, D-7015 Korntal-Münchingen 2 (DE)
(72) Erfinder: Bauer, Karl, D-7141 Schwieberdingen (DE)
(74) Vertreter: Wilhelm, Hans-Herbert, Dr.-Ing.

## Beschreibung

Die Erfindung betrifft einen Schreibtisch gemäß dem Oberbegriff des Patentanspruches 1.

Es ist ine Schreibtisch bekannt (US-A-2 614 017), der ein Untergestell mit Seitenwangen und einer Schreibtischplatte aufweist, oberhalb welcher mit Abstand eine weitere Tischplatte angeordnet ist, die die Schreibtischplatte überdeckt und die in Schiebeführungen horizontal verschiebbar gehalten ist. Der bekannte Schreibtisch besteht im wesentlichen aus zwei Teilen, nämlich dem stationär angeordneten Untergestell und einem im wesentlichen U-förmigen verfahrbaren Teil, das zwei seitliche Platten aufweist, die mit Laufrädern auf dem Boden und an den unteren Enden von Seitenwangen des Untergestells angebrachten Führungsschienen verfahrbar sind. Zwischen dem Untergestell und dem äußeren U-förmigen Bauteil sind zwei weitere Tischplatten vorgesehen, die in von dem Untergestell und dem verfahrbaren Teil gebildeten Schiebeführungen horizontal verschiebbar sind.

Es ist aus auch ein kombinierter Schreib- und Zwichentisch bekannt (DE-C-923 989), bei welchem an einem Tischgestell mittels Zargen eine Tischplatte und ein Reißbrett in Führungen verschiebbar sind. Die Tischplatte und das darunter befindliche Reißbrett sind mit einem Antrieb miteinander derart gekoppelt, daß sie sich gegenläufig bewegen.

Der Erfindung liegt die Aufgabe zugrunde, einen Schreibtisch entsprechend dem Oberbegriff des Patentanspruches 1 zu schaffen, der die Möglichkeit bietet, ihn mit wenigen Handgriffen in einen großflächigen Besprechungstisch umzuwandeln, ohne daß die auf der Schreibtischplatte befindlichen Gegenstände entfernt werden müssen.

Diese Aufgabe wird durch die Merkmale des Patantanspruches 1 gelöst.

In weiterervorteiihafterAusgestaitung der Erfindung wird vorgesehen, daß die Tischplatte um eine im Bereich der in Verschieberichtung der Schiebeführungen vorne befindlichen Ende der Profile angeordnete Schwenkachse verschwenkbar gehalten und mit einem Rasterbeschlag im Bereich ihres rückwärtigen Endes an den Profilen und/oder dem Querprofil oder Schreibtischplatte abgestützt ist. Dadurch wird es möglich, den Schreibtisch durch Aufschwenken der Tischplatte auch als einen Zei chentisch auszunutzen.

Weitere Merkmale der Erfindung sind Gegenstand der abhängigen Ansprüche 2 bis 4, 6 und 7. Vorteile der Erfindung ergeben sich aus der nachfolgenden Beschreibung der in der Zeichnung dargestellten Ausführungsformen.
Fig. 1 zeigt eine Seitenansicht eines erfindungsgemäßen Schreibtisches,
Fig. 2 eine teilweise Ansicht von vorne auf den Schreibtisch der Fig. 1,
Fig. 3 einen vertikalen Teilschnitt durch den Bereich einer Seitenwange des Schreibtisches quer zur Verschieberichtung einer Tischplatte,
Fig. 4 einen vertikalen Schnitt durch den erfindungsgemäßen Schreibtisch in Verschieberichtung der Tischplatte,
Fig. 5 eine Seitenansicht einer weiteren Ausführungsform eines erfindungsgemäßen Schreibtisches,
Fig. 6 eine Teilansicht von vorne des Schreibtisches der Fig. 5 und
Fig. 7 einen vertikalen Schnitt durch den Schreibtisch nach Fig. 5 und 6 in größerem Maßstab.

Der in Fig. 1 und 2 noch schematisch dargestellte Schreibtisch besitzt zunächst eine Schreibtischplatte 1, die in dem unteren Bereich der üblichen Höhenanordnung einer Schreibtischplatte von einem Untergestell getragen wird. Das Untergestell besteht aus zwei Seitenwangen 8 und 9, die jeweils zwei mit ihren Querstegen einander zugekehrte als U-Profile ausgebildete Fußteile 11 aus Vierkantrohr aufweisen, an deren unterem Schenkel jeweils ein Profil 21 als Fuß angebracht ist. An den oberen Schenkeln der Fußteile 11 ist jeweils ein Profil 10 mittels nur angedeuteter Schrauben 22 (Fig. 3) angebracht, das seinerseits die Schreibtischplatte 1 trägt. Die einander zugekehrten Innenflächen der Profile 10, die vorzugsweise aus Massivholz bestehen, sind etwa in halber Höhe mit einer horizontal verlaufenden Nut 23 versehen, in die eine Feder 24 der Schreibtischplatte 1 eingefüht ist, die ebenfalls aus einer Massivholzplatte oder einer furnierten Preßspanplatte o.dgl. bestehen kann. An ihrem rückwärgigen Ende sind die beiden Profile 10 durch ein aus dem gleichen Material hergestelltes Querprofil 12 verbunden, das ebenfalls eine horizontale Nut 25 aufweist, in die eine Feder 26 der Schreibtischplatte 1 eingefügt ist. Die Profile 10 und das Querprofil 12 überragen die Schreibtischplatte 1 nach oben und unten.

Oberhalb der stationär mit den Seitenwangen 8 und 9 verbundenen Schreibtischplatte 1 ist eine weitere Tischplatte 2 angeordnet, die die rechteckige Schreibtischplatte 1 in ihrer vollen Größe überdeckt. Diese Tischplatte 2 ist, wie später noch näher erläutert werden wird, quer zur Längserstreckung der Schreibtischplatte 1 in horizontaler Richtung verschiebbar. Die Tischplatte 2 ist in Abstand oberhalb der Schreibtischplatte 1 angeordnet, wobei diese Tischplatte 2 an drei Rändern mit Randteilen 4, und 6 versehen ist, die nach unten ragen und die sich wenigstens bis zur Schreibtischplatte 1 erstrecken. Die Tischplatte 2 und die Randteile 4, 5 und 6 können aus Massivholz, Preßspanplatten oder sogenannten Hohlkastenkonstruktionen bestehen, die mit einem entsprechenden Furnier versehen sind.

Die Tischplatte 2 ist mit Schiebeführungen 3 an den Profilen 10 der Seitenwangen 8, 9 befestigt. Hierzu ist zunächst ein Rohrprofil 27 vorgesehen, das an dem Profil 10 und in dessen Längsrichtung verlaufend angebracht ist. An diesem Rohrprofil 27 ist ein weiteres Rohrprofil 28 angebracht, an dem seitlich ein U-Profil 29 befestigt ist, das mehrere Laufrollen 30 aufnimmt, die in einem Z-förmigen Profil 31 geführt sind, das an den Innenflächen der Randteile 5 und 6 angebracht ist.

Bei der dargestellten Ausführungsform ist die Tischplatte 2 zusammen mit den Schiebeführungen 3 um eine im Bereich der in Verschieberichtung vorne liegenden Enden der Profile 10 befindliche horizontale und quer zur Verschieberichtung verlaufende Schwenkachse 13 verschwenkbar angeordnet. Um das Gewicht des zu verschwenkenden Teils zu reduzieren, kann auch vorgesehen werden, daß die Randteile 5 um eine entsprechende Schwenkachse verschwenkbar an den Z-förmigen Profilen 31 angeordnet sind.

Die Tischplatte 2 ist zusätzlich über einen Rasterbeschlag 14 an den Rohrprofilen 27 abgestützt, so daß die Tischplatte um die Schwenkachse 13 aufgeschwenkt und in der gewünschten Stellung arretiert werden kann. Derartige Rasterbeschläge sind handelsübliche Bauteile. In dem Bereich der Rasterbeschläge 14 sind die Profile 10 (Fig. 4) ausgeklinkt. Der Bereich der Rasterbeschläge 14 oberhalb der Schreibtischplatte 1 ist von dem davorliegenden Bereich durch ein weiteres Querprofil 32 abgetrennt, das mit einer Feder 33 in eine Nut 34 der Schreibtischplatte 1 von oben eingefüht ist. Das Querprofil 32 erstreckt sich in der Höhe über die Höhe der Profile 10. Die Tischplatte 2 ist gegenüber der Schreibtischplatte 1 in horizontaler Richtung so weit verschiebbar, daß der Bereich vor dem Querprofil 32 freigelegt ist.

Um den zwischen der Schreibtischplatte 1 und der Tischplatte 2 befindlichen Raum abzuschließen, ist eine Klappe 7 vorgesehen, die mit einem Scharnier 15 an eine unterhalb der Schreibtischplatte 1 liegende Platte 16 angelenkt ist, die ihrerseits in Schiebeführungen 17 an den Profilen 10 verschiebbar gehalten ist. Die Schiebeführungen 17 sind so ausgebildet, daß nach Öffnen der Klappe 7 diese zusammen mit der Platte 16 in den Bereich unter der Schreibtischplatte 1 verschoben werden kann. Die Schiebeführungen 17 bestehen jeweils aus einem an der Platte 16 angebrachten T-Profil 35, das mit Laufrollen 36 versehen ist, die in an den Profilen 10 angebrachten U-Profilen 37 geführt sind. In der Klappe 7 ist in niche näher dargestellter Weise ein Schloß angebracht, das mit einem Verriegelungsteil von unten in die Tischplatte 2 eingreifen kann. Wenn das Schloß der Klappe 7 abgeschlossen ist, kann die Tischplatte 2 nicht verschoben und auch nicht aufgeklappt werden, so daß insgesamt der Raum zwischen der Schreibtischplatte 1 und der Tischplatte 2 sicher verschlossen ist, so daß die dort befindlichen Gegenstände und Unterlagen für Unbefugte nicht zugänglich sind.

Die beiden Seitenwangen 8 und 9 sind durch Querstreben 18 und 19 miteinander verbunden, die zwischen den Querstegen der Fußteile 11 vorzugsweise durch Schrauben angebracht sind. Diese Querstreben 18 und 19 bestehen aus U-Profilen, von denen das obere - Querstrebe 18- nach oben und das untere - Querstrebe 19 - nach unten offen ist. Es ist möglich, Hängeschrankelemente 20 o.dgl. mit Hakenelementen 38 von oben in die obere Querstrebe 18 einzuhängen, die sich dann mit ihrer Rückseite an der unteren Querstrebe 19 abstützen. Diese Hängeschrankelemente, die auf beiden Seiten der Querstreben 18 und 19 angeordnet sind, können in Längsrichtung der Querstreben 18 und 19 verschoben werden.

Bei der Ausführungsform nach Fig. 5 bis 7 ist ebenfalls in Abstand oberhalb einer stationären Schreibtischplatte 1 eine verschiebbare Tischplatte 2 angeordnet, die die Schreibtischplatte 1 - in der Draufsicht gesehen - allseitig überragt und überdeckt. Der Schreibtisch besitzt zwei Seitenwangen 8 und 9, die jeweils aus zwei winkelförmigen Fußteilen 40 bebildet sind, von denen ein Schenkel parallel zum Boden verläuft und ein Profil 21 aufweist, mit dem er auf dem Boden aufsteht. Die vertikal nach oben ragenden, einander zugekehrten Schenkel der Fußteile 40, die vorzugsweise aus Vierkantrohr hergestellt sind, sind oben durch ein ebenfalls vorzugsweise aus Vierkantrohr bestehendes Profil 41 verbunden, dessen Länge der Tiefe der Schreibtischplatte 1 entspricht. Die beiden Seitenwangen 8 und 9 sind entsprechend der Ausführungsform nach Fig. 1 bis 4 durch zwei als U-Profile ausgebildet Querstreben 18 und 19 verbunden, die ebenfalls zur Aufnahme von Hängeschrankelementen ausgenutzt werden können.

Bündig abschließend mit der Unterseite des Profils 41 der Seitenwangen ist an diesem ein Winkelprofil 42 angebracht, das zur Aufnahme der Schreibtischplatte 1 dient, deren Ränder mit einer entsprechenden Ausfräsung versehen sind. Darüber ist an den einander zugewandten Innenseiten der Profile 41 ein U-Profil 43 angeordnet, das zur Schiebeführung 3 gehört. Die Schiebeführung 3 besteht aus einem weiteren Z-förmigen Profil 44 und Rollen 45. Das Z-förmige Profil 44 ist an einer der Länge des Profils 41 entsprechenden Stütze 46 angebracht, auf der die Tischplatte 2 aufliegt. Deise Stützen werden zweckmäßigerweise aus Holz hergestellt. Die Schreibtischplatte 1 und die Tischplatte 2 können aus jedem beliebigen für Tische üblicherweise verwendeten Material hergestellt werden. Beispielsweise ist es insbesondere möglich, für die Tischplatte 2 eine Glasplatte vorzusehen, die gegebenenfalls durch eine Umrandung aus Holz eingefaßt werden kann. Bei dieser Ausführungsform verschießen die Stützen 46 den zwischen der Tischplatte 2 und der Schreibtischplatte 1 vorhandenen Raum seitlich. Nach der Schreibtischseite hin wird dieser Raum durch eine von der Schreibtischplatte 1 aufragende Wandleiste 47 verschlossen. Die Vorderseite dieses Raums kann offen bleiben. Es ist jedoch auch möglich, entsprechend der Ausführungsform nach Fig. 1 bis 4 eine verschließbare Klappe in dem Bereich der Vorderseite anzubringen.

## Patentansprüche

1. Schreibtisch mit einem Seitenwangen (8, 9) aufweisenden Untergestell und einer Schreibtischplatte (1), oberhalb welcher mit Abstand eine weitere Tischplatte (2) angeordnet ist, die die Schreibtischplatte überdeckt und die in Schiebeführungen (3) horizontal verschiebbar gehalten ist, dadurch gekennzeichnet, daß jede Seitenwange (8, 9) ein in Verschieberichtung weisendes Profil (10, 41) enthält, an welchem jeweils zwei winkelförmige Fußteile (11, 40), die stationär angeordnete Schreibtischplatte (1) und die Schiebeführungen (3) für die verschiebbare Tischplatte (2) angebracht sind.

2. Schreibtisch nach Anspruch 1, dadurch gekennzeichnet, daß an den in Verschieberichtung der Tischplatte (2) rückwärtigen Enden ein Querprofil (12) und im Bereich der vorderen Enden eine Klappe (7) angebracht ist.

3. Schreibtisch nach Anspruch 1 oder 2, dadurch gekennzeichnet, daß die Schreibtischplatte (1) an den einander zugekehrten Innenflächen der Profile (10) angebracht ist, die die Schreibtischplatte (1) nach oben überragen.

4. Schreibtisch nach einem der Ansprüche 1 bis 3, dadurch gekennzeichnet, daß die Schiebeführungen (3) der Tischplatte (2) an den einander abgewandten Außenflächen der Profile (10) angebracht und von nach unten weisenden Randteilen (5, 6) der Tischplatte (2) abgedeckt sind.

5. Schreibtisch nach einem der Ansprüche 1 bis 4, dadurch gekennzeichnet, daß die Tischplatte (2) um eine im Bereich der in Verschiebereichtung der Schiebeführungen (3) vorne befindlichen Ende der Profile (10) angeordnete Schwenkachse (13) verschwenkbar gehalten und mit einem Rasterbeschlag (14) im Bereich ihres rückwärtigen Endes an den Profilen (10) und/oder dem Querprofil (12) oder der Schreibtischplatte (1) abgestützt ist.

6. Schreibtisch nach einem der Ansprüche 2 bis 5, dadurch gekennzeichnet, daß die Klappe (7) mit einem quer zur Schieberichtung der Schiebeführungen (3) verlaufenden Scharnier (15) an einer Platte (16) angelenkt ist, die unterhalb der Schreibtischplatte (1) in Schiebeführungen (17) geführt ist.

7. Schreibtisch nach einem der Ansprüche 1 bis 6, dadurch gekennzeichnet, daß die Seitenwangen (8, 9), vorzugsweise deren Fußteile (11, 40), mit Querstrehen (18, 19) verbunden sind, die als Aufnahmen für Hängeschrankelemente (20) o.dgl ausgebildet sind.

## Revendications

1. Bureau avec structure de support comprenant deux flasques latéraux (8, 9) et un plateau de bureau (1) au-dessus duquel se trouve, à distance, un autre plateau (2) qui recouvre le plateau de bureau et est monté coulissant horizontalement dans des guides (3), caractérisé en ce que chaque flasque latéral (8, 9) comporte un profilé (10, 41) orienté dans la direction de coulissement chacun des profilés supportant deux piètements en équirre (11, 40), le plateau fixe (1) et les guides coulissants (3) du plateau mobile (2).

2. Bureau selon la revendication 1, caractérisé en ce qu'il est prévu aux extrémités arrière, dans la direction de coulissement du plateau (2), un profilé transversal (12) et, dans la zone des extrémités avant, un volet (7).

3. Bureau selon la revendication 1 ou 2, caractérisé en ce que le plateau (1) est monté sur les faces internes tournées l'une vers l'autre des profilés (10) qui font saillie au-dessus du plateau (1

4. Bureau selon l'une quelconque des revendications 1 à 3, caractérisé en ce que les guides coulissants (3) du plateau (2) sont montés sur les faces externes distales l'une de l'autre des profilés (10) et recouverts par les bords (5, 6) tournés vers le bas, du plateau (2).

5. Bureau selon l'une quelconque des revendications 1 à 4, caractérisé en ce que le plateau (2) est monté à pivotement autour d'un axe (13) disposé dans la zone située en avant des guides coulissants, dans la direction dudit coulissement et vient porter par une ferrure de crantage (14) dans la zone de leur extrémité arrière sur les profilés (10) et/ou sur la traverse profilée (12) ou sur le plateau (1).

6. Bureau selon l'une quelconque des revendications 2 à 5, caractérisé en ce que le volet (7) est articulé par une charnière (15) disposée transversalement au sens de déplacement du guide coulissant (3) sur une plaque (16) guidée au-dessous du plateau (1) dans des guides coulissants (17).

7. Bureau selon l'une quelconque des revendications 1 à 6, caractérisé en ce que les flasques latéraux (8, 9) ont, de préférence, des piètemenets (11, 40) reliés par des traverses (18, 19) conçues pour recevoir des éléments de casiers suspendus modulaires (20) ou analogue.

## Claims

1. Writing desk comprising a subframe having side members (8, 9) and a desk top (1) above and at a distance from which there is a further table top (2), which covers the desk top and which is supported for horizontal displacement in sliding guides (3), characterised in that each side member (8, 9) comprises, pointing in the direction of displacement, a profile (10, 41), on which there are in each case two angular foot parts (11, 40), the stationary desk top (1) and the sliding guides (3) for the displaceable table top (3).

2. Writing desk according to claim 1, characterised in that a transverse profile (12) is provided at the ends which are at the rear, in the direction of displacement of the table top (2), a flap (7) being provided in the region of the front ends.

3. Writing desk according to claim 1 or 2, characterised in that the desk top (1) is provided on the mutually facing inside faces of the profiles (10) which project upwardly beyond the desk top (1

4. Writing desk according to one of claims 1 to 3, characterised in that the sliding guides (3) of the table top (2) are provided on those outer faces of the profiles (10) which face away from each other and are concealed by downwardly pointing edge parts (5, 6) of the table top (2).

5. Writing desk according to one of claims 1 to 4, characterised in that the table top (2) is supported to be pivotable about an axis (13) disposed in the region of those ends of the profiles (10) which are in front in the displacement direction of the sliding guides (3) and being supported by a grid fitting (14) in the region of its rearward end of the profiles (10) and/or on the transverse profile (12) or the desk top (1).

6. Writing desk according to one of claims 2 to 5, characterised in that the flap (7) has a hinge (15) extending transversely to the direction of displacement of the sliding guides (3) and by which it is articulated on a panel (16) which is guided in sliding guides (17) underneath the desk top (1).

7. Writing desk according to one of claims 1 to 6, characterised in that the side members (8, 9) preferably the foot parts (11, 40) thereof, are connected to cross-struts (18, 19) which are constructed as housings to receive hanging cabinet.
